# EUROPÄISCHE PATENTSCHRIFT

(11) **EP 0 737 545 B1**
(45) Veröffentlichungstag und Bekanntmachung des Hinweises auf die Patenterteilung: **14.06.2000**
(21) Anmeldenummer: 96103740.5
(22) Anmeldetag: 09.03.1996
(51) Int. Cl.: B24B 7/17, B24B 33/055, B24B 11/00

(54) **Vorrichtung zum beidseitigen Feinstbearbeiten eines Werkstücks**
Apparatus for superfinishing both sides of a workpiece
Dispositif pour la superfinition de deux faces d'une pièce

(30) Priorität: 08.04.1995 DE 19513383
(43) Veröffentlichungstag der Anmeldung: 16.10.1996
(73) Patentinhaber: Supfina Grieshaber GmbH & Co., 42859 Remscheid (DE); ROBERT BOSCH GmbH, 70469 Stuttgart (DE)
(72) Erfinder: Steinwender, Horst, 42859 Remscheid (DE); Strätz, Georg, 96052 Bamberg (DE)
(74) Vertreter: Dreiss, Fuhlendorf, Steimle & Becker, Patentanwälte

(56) Entgegenhaltungen:
- DE-A- 4 130 653
- DE-C- 3 928 113
- US-A- 5 381 630

## Beschreibung

Die Erfindung betrifft eine Vorrichtung zum beidseitigen Feinstbearbeiten oder Superfinishen von scheibenförmigen Werkstücken oder Werkstückflächen mit planer und/oder sphärischer Oberfläche.

Derartige Vorrichtungen sind z.B. aus der EP 640 436 A1 oder EP 640 437 A1 bekannt. Diese beiden Druckschriften betreffen eine Vorrichtung und ein Verfahren zum Feinschleifen eines Bremsscheibenkranzes einer Bremsscheibe, wobei das Werkzeug über eine gelenkige Aufnahme relativ zu der zu bearbeitenden Fläche verstellbar ist.

Aus der US-A- 5 381 630 ist eine weitere derartige Vorrichtung bekannt, die zwei axial gegenüberliegende Werkzeugspindeln und eine Werkstückspindel aufweist, die eine rotierende Orbitalbewegung ausführt.

Der Erfindung liegt die Aufgabe zugrunde, eine Vorrichtung der eingangs genannten Art so weiterzubilden, daß mit ihr scheibenförmige Werkstücke optimal auf beiden Seiten gleichzeitig bearbeitet werden können.

Diese Aufgabe wird erfindungsgemäß dadurch gelöst, daß die Vorrichtung zum beidseitigen Feinstbearbeiten oder Superfinishen von scheibenförmigen Werkstücken mit planen und/oder sphärischen Oberflächen Mittel zum Aufnehmen des Werkstücks aufweist und außerdem versehen ist mit einem ersten, in einer ersten Werkzeugspindel drehbar aufgenommenen Werkzeug zum Bearbeiten der einen Oberfläche des Werkstücks, wobei die erste Werkzeugspindel in einer ersten Orbitspindel drehbar aufgenommen ist und die Achse der ersten Werkzeugspindel und die Achse der ersten Orbitspindel einen ersten Abstand zueinander aufweisen, mit einem zweiten, in einer zweiten Werkzeugspindel drehbar aufgenommenen Werkzeug zum Bearbeiten der anderen Oberfläche des Werkstücks, wobei die zweite Werkzeugspindel in einer zweiten Orbitspindel drehbar aufgenommen ist und die Achse der zweiten Werkzeugspindel und die Achse der zweiten Orbitspindel einen zweiten Abstand zueinander aufweisen, und bei der Bearbeitung des Werkstücks beide Orbitspindeln und beide Werkzeugspindeln gleichzeitig in Drehbewegung versetzt werden.

Unter scheibenförmiger Werkstückfläche werden z.B. Stirnflächen von Bohrungen verstanden, die in einem Gehäuse, z.B. Pumpengehäuse, vorgesehen sind. Nachfolgend wird stets auf scheibenförmige Werkstücke Bezug genommen, wobei dies nicht einschränkend verstanden werden soll.

Mit einer derartigen Vorrichtung können scheibenförmige Werkstücke auf einfache und schnelle Art und Weise bearbeitet werden. Außerdem führt die erfindungsgemäße Vorrichtung zu minimalen Verformungen des Werkstücks, was sich in sehr engen Bearbeitungstoleranzen wiederspiegelt. Mit der erfindungsgemäßen Vorrichtung können verschiedene Schliffbilder, insbesondere kann ein Kreuzschliff erzeugt werden.

Bei einer Weiterbildung ist vorgesehen, daß die Mittel zum Aufnehmen des Werkstücks dieses an seinen Randflächen aufnehmen. Bevorzugt bilden die Mittel zum Aufnehmen des Werkstücks eine Dreipunkt- oder Dreilinienlagerung. Eine andere Ausführungsform sieht vor, daß zur Halterung des Werkstücks eine Spannzange verwendet wird. Das Haltemittel ergreift das Werkstück an dessen Randfläche, so daß die zu bearbeitenden Stirnseiten frei zugänglich sind. Außerdem wird das Werkstück über die Haltemittel gegen Drehbewegungen, radialen Versatz u.dgl. festgehalten. Die Bestückung der erfindungsgemäßen Vorrichtung und die Werkstückentnahme kann vollautomatisch, z.B. über eine Revolverhalterung oder linear verfahrbare Halterung erfolgen.

Bei einer besonders bevorzugten Ausführungsform der erfindungsgemäßen Vorrichtung sind die Drehrichtungen aller Spindeln gleich. Dies hat den Vorteil, daß innerhalb der Spindelantriebe auf Vorrichtungen zur Drehrichtungsumkehr verzichtet werden kann.

Bei anderen Ausführungsformen ist vorgesehen, daß die Drehrichtungen der ersten Werkzeugspindel und/oder der ersten Orbitspindel ungleich der Drehrichtungen der zweiten Werkzeugspindel und/oder der zweiten Orbitspindel ist. Durch diese Ausgestaltung können eine Vielzahl von unterschiedlichen Superfinishverfahren durchgeführt werden.

Dadurch, daß das erste Werkzeug und/oder das zweite Werkzeug, insbesondere hydraulisch, pneumatisch oder über eine NC-Steuerung von beiden Seiten des Werkstücks anstellbar sind, ist ein vollautomatischer Betrieb möglich. Außerdem ist eine Einbindung des Ansteuerantriebs in herkömmliche Maschinen problemlos möglich.

Optimale Arbeitsergebnisse werden dadurch erzielt, daß die Achsen der beiden Werkzeuge um einen von 0° verschiedenen Winkel, insbesondere um 90° zueinander versetzt sind. Auf diese Weise greift an Abschnitten des Werkstücks jeweils nur ein Werkzeug und greifen an anderen Abschnitten des Werkstücks beide Werkzeuge gleichzeitig an. Außerdem greift an wiederum anderen Abschnitten des Werkstücks keines der Werkzeuge an, so daß diese Abschnitte gereinigt und/oder gekühlt werden können.

Vorteilhaft laufen die Achsen der Werkzeuge um den Mittelpunkt des Werkstücks, insbesondere kreisförmig um. Dabei ist bevorzugt der Winkelversatz der beiden Werkzeuge bei der Umlaufbewegung der Werkzeuge um den Mittelpunkt des Werkstücks konstant. Auf diese Weise werden optimale Bearbeitungsbedingungen, bei denen eine hohe Schnittleistung, enge Toleranzen, optimale Oberflächengüte usw. erzielt werden, beibehalten.

Eine Ausführungsform sieht vor, daß die Achsen der Werkzeugspindeln mechanisch oder elektronisch gekoppelt sind. Bei der elektronischen Kopplung besteht außerdem die Möglichkeit, daß gezielt in den Verfahrensablauf eingegriffen werden kann, z.B. initiiert durch In-Prozeß-Meßvorrichtungen. Außerdem können die Achsen der Orbitspindeln mechanisch oder elektronisch miteinander gekoppelt sein.

Zur Einstellung des Kreuzschliffes und der Ebenheit bzw. sphärischen Geometrie, die konkav oder konvex sein kann, weist die Achse der Werkzeugspindel zur Achse der Orbitspindel einen einstellbaren, von 0° verschiedenen Winkel auf. Auf diese Weise können planparallele Oberflächen bearbeitet werden bzw. kann das Werkstück mit planparallelen Stirnseiten versehen werden oder am Werkstück können eine oder zwei konvex oder konkav gewölbte Stirnflächen bearbeitet werden.

Zur Plan- oder Winkeleinstellung der Werkstückflächen können die Achsen der Orbitspindel einen in der horizontalen und/oder vertikalen Ebene einstellbaren, von 0° verschiedenen Winkel zueinander aufweisen.

Bevorzugt ist das Werkzeug eine Topfschleifscheibe oder ein Schleifring. Dies hat den Vorteil, daß die am Werkstück angreifende Fläche des Werkzeugs einen im wesentlichen konstanten Abstand zur Drehachse der Werkzeugspindel aufweist, gegenüber einer vollflächig am Werkstück anliegenden Schleifscheibe.

Vorzugsweise laufen die Achse der ersten und/oder zweiten Orbitspindel durch den Mittelpunkt des Werkstücks. Bei einer anderen Ausführungsform liegen die Orbitspindeln koaxial zueinander und weisen einen Abstand zum Mittelpunkt des Werkstücks auf. Durch diese Ausgestaltung sind weitere Variationen im Finishverfahren möglich. Eine zusätzliche Variation wird dadurch erzielt, daß die Drehgeschwindigkeit wenigstens einer der Spindeln variabel ist.

Weitere Vorteile und Einzelheiten der Erfindung ergeben sich aus der nachfolgenden Beschreibung, in der unter Bezugnahme auf die Zeichnung eine Ausführungsform der erfindungsgemäßen Vorrichtung im einzelnen dargestellt ist. In der Zeichnung zeigen:
- Figur 1: eine perspektivische Ansicht zweier Orbitspindeln mit Werkzeugspindeln, wobei zwischen dem Werkzeug ein Werkstück eingespannt ist; und
- Figur 2: eine Ansicht in Richtung des Pfeils II gemäß Figur 1 das Werkstück und die beiden Werkzeuge zeigend.

In der Figur 1 sind von einer nicht näher dargestellten Superfinishmaschine zwei Orbitspindeln 1 und 2 dargestellt. Diese Orbitspindeln 1 und 2 besitzen Achsen 3 und 4, um die sie drehbar sind. Der Antrieb der Orbitspindeln 1 und 2 ist nicht dargestellt und befindet sich innerhalb der Gehäuse 5.

An den Orbitspindeln 1 und 2 sind Werkzeugspindeln 6 und 7 befestigt, deren Drehachsen 8 und 9 jeweils einen Abstand 10 und 27 zu den Achsen 3 und 4 der Orbitspindeln 1 und 2 aufweisen. Koaxial zu den Achsen 8 und 9 sind an den Werkzeugspindeln 6 und 7 Werkzeuge 11 und 12 befestigt. Die Spindeln 1 und 2 sowie 6 und 7 sowie die Werkzeuge 11 und 12 drehen sich in Richtung der durch die um die Achsen 3 und 4 sowie 8 und 9 gezeichneten teilkreisbogenförmigen Pfeile. Die Werkzeuge 11 und 12 sind als Topfschleifscheiben 13 und 14 ausgebildet.

Zwischen den ringförmigen Werkzeugflächen 15 und 16 befindet sich ein scheibenförmiges Werkstück 17, welches von einem lediglich durch drei Pfeile 18 angedeuteten Werkstückhalter an dessen Umfangsrand 19 ortsfest gehalten wird. Dieses Werkstück 17 besitzt parallele Stirnflächen, die von den beiden Werkzeugen 11 und 12 planparallel bearbeitet werden. Das Werkstück 17 kann jedoch auch mit einem oder mit zwei konkav oder konvex gewölbten Stirnseiten versehen sein, die über die beiden Werkzeuge 11 und 12 bearbeitet werden.

Um eine planparallele Bearbeitung der beiden Stirnflächen des Werkstücks 17 zu gewährleisten, sind die beiden Achsen 3 und 4 der Orbitspindeln 1 und 2 in der horizontalen Ebene und in der vertikalen Ebene in Richtung der Pfeile 20 und 21 oder in deren Gegenrichtung winkelmäßig verstellbar.

Um gewölbte Flächen am Werkstück 17 bearbeiten zu können bzw. um die Werkstücke auf diese Flächen einstellen zu können, ist die Achse 8 der ersten Werkzeugspindel 6 zur Achse 3 der ersten Orbitspindel 1 und entsprechend die Achse 9 der zweiten Werkzeugspindel 7 zur Achse 4 der zweiten Orbitspindel winkelmäßig einstellbar. Die Achsen 3 und 8 bzw. 4 und 9 können sich schneiden oder windschief zueinander verlaufen.

In der Figur 2 sind die beiden Werkzeuge 11 und 12 sowie das Werkstück 17 dargestellt. Der Mittelpunkt des Werkstücks 17 ist mit 22 bezeichnet. Durch diesen Mittelpunkt 22 laufen auch die Achsen 3 und 4 der beiden Orbitspindeln 1 und 2. Mit 23 und 24 sind die beiden Mittelpunkte der Werkstücke 11 und 12 bezeichnet, wobei durch diese Mittelpunkte 23 und 24 die Drehachsen 8 und 9 der Werkzeugspindeln 6 und 7 laufen.

Die Drehachsen 8 und 9 der Werkzeugspindeln 6 und 7 sowie der Werkzeuge 11 und 12 bewegen sich auf einer Umlaufbahn 25 bzw. auf einem kreisförmigen Orbit, der einen Durchmesser 26 besitzt. Der Durchmesser 26 entspricht jeweils etwa dem zweifachen Abstand 10 bzw. 27 der Achsen 3 und 8 der Spindeln 1 und 6 bzw. der Achsen 4 und 9 der Spindeln 2 und 7.

Außerdem ist in Figur 2 erkennbar, daß die beiden Drehachsen 8 und 9 winkelmäßig um einen Winkel α von etwa 90° versetzt sind, wobei die Drehachse 9 der zweiten Werkzeugspindel 7 der Drehachse 8 der ersten Werkzeugspindel 6 vorauseilt.

Die Größe der Werkzeug 11 und 12 ist so gewählt, daß der Bereich, in dem beide Werkzeuge 11 und 12 gleichzeitig an beiden Stirnflächen des Werkstücks 17 angreifen, sich im wesentlichen im Bereich des Mittelpunkts 22 befindet. Einseitige Belastungen, die evtl. zu Verformungen führen könnten, werden auf diese Weise vermieden.

## Patentansprüche

1. Vorrichtung zum beidseitigen Feinstbearbeiten oder Superfinishen von scheibenförmigen Werkstücken (17) mit planen und/oder sphärischen Oberflächen, mit Mitteln (18) zum Aufnehmen des Werkstücks (17) und mit
- einem ersten, in einer ersten Werkzeugspindel (6) drehbar aufgenommenen Werkzeug (11) zum Bearbeiten der einen Oberfläche des Werkstücks (17), wobei die erste Werkzeugspindel (6) in einer ersten Orbitspindel (1) drehbar aufgenommen ist und die Achse (8) der ersten Werkzeugspindel (6) und die Achse (3) der ersten Orbitspindel (1) einen ersten Abstand (10) zueinander aufweisen,
- einem zweiten, in einer zweiten Werkzeugspindel (7) drehbar aufgenommenen Werkzeug (12) zum Bearbeiten der anderen Oberfläche des Werkstücks (17), wobei die zweite Werkzeugspindel (7) in einer zweiten Orbitspindel (2) drehbar aufgenommen ist und die Achse (9) der zweiten Werkzeugspindel (7) und die Achse (4) der zweiten Orbitspindel (2) einen zweiten Abstand (27) zueinander aufweisen, und
- bei der Bearbeitung des Werkstücks (17) beide Orbitspindeln (1 und 2) und beide Werkzeugspindeln (6 und 7) gleichzeitig in Drehbewegung versetzt werden.

2. Vorrichtung nach Anspruch 1, dadurch gekennzeichnet, daß die Mittel (18) zum Aufnehmen des Werkstücks (17) dieses an seinen Randflächen (19) aufnehmen.

3. Vorrichtung nach einem der vorhergehenden Ansprüche, dadurch gekennzeichnet, daß das Mittel (18) zum Aufnehmen des Werkstücks (17) eine Dreipunkt- oder Dreilinienlagerung, eine Spannzange o.dgl. ist.

4. Vorrichtung nach einem der vorhergehenden Ansprüche, dadurch gekennzeichnet, daß über die Mittel (18) zum Aufnehmen des Werkstücks (17) dieses gegen Drehbewegungen festgehalten wird.

5. Vorrichtung nach einem der vorhergehenden Ansprüche, dadurch gekennzeichnet, daß die Drehrichtungen aller Spindeln (1 und 2, 6 und 7) gleich ist.

6. Vorrichtung nach einem der Ansprüche 1 bis 4, dadurch gekennzeichnet, daß die Drehrichtungen der ersten Werkzeugspindel (6) und/oder der ersten Orbitspindel (1) ungleich der Drehrichtungen der zweiten Werkzeugspindel (7) und/oder der zweiten Orbitspindel (2) ist.

7. Vorrichtung nach einem der vorhergehenden Ansprüche, dadurch gekennzeichnet, daß das erste Werkzeug (11) und/oder das zweite Werkzeug (12), insbesondere hydraulisch, pneumatisch oder über eine NC-Steuerung zustellbar sind.

8. Vorrichtung nach einem der vorhergehenden Ansprüche, dadurch gekennzeichnet, daß die Achsen (8 und 9) der beiden Werkzeuge (11 und 12) um einen von 0° verschiedenen Winkel, insbesondere um 90°, zueinander versetzt sind.

9. Vorrichtung nach einem der vorhergehenden Ansprüche, dadurch gekennzeichnet, daß die Achsen (8 und 9) der Werkzeuge (11 und 12) um den Mittelpunkt (22) des Werkstücks (17) umlaufen.

10. Vorrichtung nach Anspruch 9, dadurch gekennzeichnet, daß die Umlaufbahn (25) kreisförmig ist.

11. Vorrichtung nach Anspruch 8 und 9 oder 8 und 10, dadurch gekennzeichnet, daß der Winkelversatz der beiden Werkzeuge (11 und 12) bei der Umlaufbewegung der Werkzeuge (11 und 12) um den Mittelpunkt (22) des Werkstücks (17) konstant ist.

12. Vorrichtung nach einem der vorhergehenden Ansprüche, dadurch gekennzeichnet, daß die Achsen (8 und 9) der Werkzeugspindeln (6 und 7) mechanisch oder elektronisch gekoppelt sind.

13. Vorrichtung nach einem der vorhergehenden Ansprüche, dadurch gekennzeichnet, daß die Achse (8 oder 9) der Werkzeugspindel (6 oder 7) zur Achse (3 oder 4) der Orbitspindel (1 oder 2) einen einstellbaren, von 0° verschiedenen Winkel aufweist.

14. Vorrichtung nach einem der vorhergehenden Ansprüche, dadurch gekennzeichnet, daß die Achsen (3 und 4) der Orbitspindeln (1 und 2) einen in der horizontalen und/oder vertikalen Ebene einstellbaren, von 0° verschiedenen Winkel aufweisen.

15. Vorrichtung nach einem der vorhergehenden Ansprüche, dadurch gekennzeichnet, daß das Werkzeug (11, 12) eine Topfschleifscheibe (13, 14) oder ein Schleifring ist.

16. Vorrichtung nach einem der vorhergehenden Ansprüche, dadurch gekennzeichnet, daß die Achse (3 oder 4) der ersten und/oder zweiten Orbitspindel (1 oder 2) durch den Mittelpunkt (22) des Werkstücks (17) laufen.

17. Vorrichtung nach einem der vorhergehenden Ansprüche, dadurch gekennzeichnet, daß die Orbitspindeln (1 und 2) koaxial zueinander liegen.

18. Vorrichtung nach einem der vorhergehenden Ansprüche, dadurch gekennzeichnet, daß die Drehgeschwindigkeit wenigstens einer der Spindeln (1, 2, 6 oder 7) variabel ist.

## Claims

1. A device for microfinishing or superfinishing both sides of disklike workpieces (17) with plane and/or spherical surfaces, having means (18) for receiving the workpiece (17), and having
- a first tool (11), rotatably received in a first tool spindle (6), for machining one surface of the workpiece (17), the first tool spindle (6) being rotatably received in a first orbit spindle (1) and the axis (8) of the first tool spindle (6) and the axis (3) of the first orbit spindle (1) being spaced apart by a first distance (10) from one another;
- a second tool (12), rotatably received in a second tool spindle (7), for machining the other surface of the workpiece (17), the second tool spindle (7) being rotatably received in a second orbit spindle (2) and the axis (9) of the second tool spindle (7) and the axis (4) of the second orbit spindle (2) being spaced apart by a second distance (27) from one another; and
- in the machining of the workpiece (17), both orbit spindles (1 and 2) and both tool spindles (6 and 7) are set into rotary motion at the same time.

2. The device of claim 1, characterized in that the means (18) for receiving the workpiece (17) receive it on its peripheral faces (19).

3. The device of one of the foregoing claims, characterized in that the means (18) for receiving the workpiece (17) is a three-point or three-line bearing, a collet chuck, or the like.

4. The device of one of the foregoing claims, characterized in that via the means (18) for receiving the workpiece (17), the workpiece is restrained against rotary motions.

5. The device of one of the foregoing claims, characterized in that the rotary directions of all the spindles (1 and 2, 6 and 7) are the same.

6. The device of one of claims 1-4, characterized in that the rotary directions of the first tool spindle (6) and/or the first orbit spindle (1) are not the same as the rotary directions of the second tool spindle (7) and/or the second orbit spindle (2).

7. The device of one of the foregoing claims, characterized in that the first tool (11) and/or the second tool (12) can be put in position in particular hydraulically, pneumatically, or via a numerical control system.

8. The device of one of the foregoing claims, characterized in that the axes (8 and 9) of the two tools (11 and 12) are offset from one another by an angle other than 0°, and in particular by 90°.

9. The device of one of the foregoing claims, characterized in that the axes (8 and 9) of the tools (11 and 12) orbit around the center point (22) of the workpiece (17).

10. The device of claim 9, characterized in that the orbit (25) is circular.

11. The device of claims 8 and 9 or claims 8 and 10, characterized in that the angular offset of the two tools (11 and 12) in the orbiting motion of the tools (11 and 12) is constant about the center point (22) of the workpiece (17).

12. The device of one of the foregoing claims, characterized in that the axes (8 and 9) of the tool spindles (6 and 7) are coupled mechanically or electronically.

13. The device of one of the foregoing claims, characterized in that the axis (8 or 9) of the tool spindle (6 or 7) forms an adjustable angle other than 0° with the axis (3 or 4) of the orbit spindle (1 or 2).

14. The device of one of the foregoing claims, characterized in that the axes (3 and 4) of the orbit spindles (1 and 2) form an adjustable angle other than 0° in the horizontal and/or vertical plane.

15. The device of one of the foregoing claims, characterized in that the tool (11, 12) is a cup grinding disk (13, 14) or a grinding ring.

16. The device of one of the foregoing claims, characterized in that the axis (3 or 4) of the first and/or second orbit spindle (1 or 2) extends through the center point (22) of the workpiece (17).

17. The device of one of the foregoing claims, characterized in that the orbit spindles (1 and 2) are coaxial with one another.

18. The device of one of the foregoing claims, characterized in that the rotational speed of at least one of the spindles (1, 2, 6 or 7) is variable.

## Revendications

1. Dispositif pour la superfinition de deux faces de pièces (17) en forme de disque dont les surfaces sont planes et/ou sphériques, doté de moyens (18) pour maintenir la pièce (17) et
- d'un premier outil (11), monté rotatif dans une première broche d'usinage (6) pour l'usinage d'une des surfaces de la pièce (17), la première broche d'usinage (6) étant montée rotative dans une première broche orbitale (1), et l'axe (8) de la première broche d'usinage (6) et l'axe (3) de la première broche orbitale (1) étant décalés l'un de l'autre d'une première distance (10),
- d'un deuxième outil (12), monté rotatif dans une deuxième broche d'usinage (7) pour l'usinage de l'autre surface de la pièce (17), la deuxième broche d'usinage (7) étant montée rotative dans une deuxième broche orbitale (2), et l'axe (9) de la deuxième broche d'usinage (7) et l'axe (4) de la deuxième broche orbitale (2) étant décalés l'un de l'autre d'une deuxième distance (27),
- lors de l'usinage de la pièce (17), les deux broches orbitales (1 et 2) et les deux broches d'usinage (6 et 7) sont entraînées en rotation simultanément.

2. Dispositif selon la revendication 1, caractérisé en ce que les moyens (18) pour maintenir la pièce (17) maintiennent ladite pièce au niveau de son chant (19)

3. Dispositif selon l'une des revendications précédentes, caractérisé en ce que le moyen (18) pour maintenir la pièce (17) est un support trois points ou trois lignes, une pince de serrage ou similaire.

4. Dispositif selon l'une des revendications précédentes, caractérisé en ce que le moyen (18) pour maintenir la pièce (17) maintient cette dernière fixe en rotation.

5. Dispositif selon l'une des revendications précédentes, caractérisé en ce que le sens de rotation de toutes les broches (1 et 2, 6 et 7) est identique.

6. Dispositif selon l'une des revendications 1 à 4, caractérisé en ce que le sens de rotation de la première broche d'usinage (6) et/ou de la première broche orbitale (1) est différent du sens de rotation de la deuxième broche d'usinage (7) et/ou de la deuxième broche orbitale (2).

7. Dispositif selon l'une des revendications précédentes, caractérisé en ce que le premier outil (11) et/ou le deuxième outil (12), peuvent être positionnés en particulier selon un procédé hydraulique, pneumatique ou au moyen d'une commande numérique.

8. Dispositif selon l'une des revendications précédentes, caractérisé en ce que les axes (8 et 9) des deux outils (11 et 12) sont décalés l'un par rapport à l'autre d'un angle différent de 0°, en particulier égal à 90°.

9. Dispositif selon l'une des revendications précédentes, caractérisé en ce que les axes (8 et 9) des outils (11 et 12) tournent autour du centre (22) de la pièce (17).

10. Dispositif selon la revendication 9, caractérisé en ce que l'orbite (25) est de forme circulaire.

11. Dispositif selon les revendications 8 et 9 ou 9 et 10, caractérisé en ce que le décalage angulaire des deux outils (11 et 12) est constant lors du mouvement orbital des outils (11 et 12) autour du centre (22) de la pièce (17).

12. Dispositif selon l'une des revendications précédentes, caractérisé en ce que les axes (8 et 9) des broches d'usinage (6 et 7) sont couplés de façon mécanique ou électronique.

13. Dispositif selon l'une des revendications précédentes, caractérisé en ce que l'axe (8 ou 9) de la broche d'usinage (6 ou 7) et l'axe (3 ou 4) de la broche orbitale (1 ou 2) forment un angle réglable différent de 0°.

14. Dispositif selon l'une des revendications précédentes, caractérisé en ce que les axes (3 et 4) des broches orbitales (1 et 2) forment un angle réglable différent de 0° dans un plan horizontal et/ou vertical.

15. Dispositif selon l'une des revendications précédentes, caractérisé en ce que l'outil (11,12) est un disque de meulage (13,14) ou une meule annulaire.

16. Dispositif selon l'une des revendications précédentes, caractérisé en ce que les axes (3 ou 4) de la première et/ou de la deuxième broche orbitale (1 ou 2) passent par le centre (22) de la pièce (17).

17. Dispositif selon l'une des revendications précédentes, caractérisé en ce que les broches orbitales (1 et 2) sont agencées coaxialement l'une par rapport à l'autre.

18. Dispositif selon l'une des revendications précédentes, caractérisé en ce que la vitesse de rotation d'au moins une des broches (1,2,6 ou 7) est variable.
